# EUROPÄISCHE PATENTSCHRIFT

(11) **EP 1 192 609 B1**
(45) Veröffentlichungstag und Bekanntmachung des Hinweises auf die Patenterteilung: **18.04.2007**
(21) Anmeldenummer: 01905574.8
(22) Anmeldetag: 01.03.2001
(51) Int. Cl.: G07F 11/16, G07F 17/12

(54) **WARENSCHLEUSE UND VERFAHREN ZUM AUSSCHLEUSEN VON GEGENSTÄNDEN**
GOODS LOCK AND METHOD FOR THE DISPENSING OF OBJECTS
SAS A MARCHANDISES ET PROCEDE D'EVACUATION D'OBJETS

(30) Priorität: 03.03.2000 CH 418002000
(43) Veröffentlichungstag der Anmeldung: 03.04.2002
(73) Patentinhaber: Dock-1 AG, 2543 Lengnau (CH)
(72) Erfinder: GILOMEN, Lorenz, CH-2543 Lengnau (CH)
(74) Vertreter: Schaad, Balass, Menzl & Partner AG
(86) Internationale Anmeldenummer: PCT/CH2001/000132
(87) Internationale Veröffentlichungsnummer: WO 2001/065503

(56) Entgegenhaltungen:
- DE-A- 2 345 177
- DE-A- 3 606 268
- US-A- 2 930 312
- US-A- 4 108 333
- US-A- 5 438 523
- US-A- 5 735 379

## Beschreibung

Die Erfindung betrifft eine Warenschleuse und ein Verfahren zum Ausschleusen von Gegenständen mit einer solchen Warenschleuse gemäss den Ansprüchen 1 bzw. 11.

Warenschleusen zur kontrollierten Ausgabe von Gütern spielen insbesondere bei Warenautomaten eine wichtige Rolle. Der Verkauf bzw. die Ausgabe von Gütern durch einen Warenautomaten erfolgt automatisch und damit nicht von Menschen überwacht. Dabei besteht das Problem, bestellte Güter von einem nicht frei zugänglichen Lagerbereich an den Abnehmer zu transferieren, jedoch eine Zugriffsmöglichkeit zu den nicht gekauften Warenvorraten zu verhindern.

Es sind Warenschleusen bei Warenautomaten bekannt, an welchen ungefähr faustgrosse Güter, insbesondere Nahrungs-mittel, Zigaretten, Getränke und dergleichen, gekauft werden können. Der gekaufte Gegenstand wird beispielsweise in einen Ausgabeschacht befördert, meist in diesen fallengelassen, auf den der Abnehmer durch eine Öffnung Zugriff hat, indem eine Schliessklappe aufgestossen und damit der Zugang zum Lagerbereich verschlossen wird. Diese Warenautomaten sind nur für kleinere und in der Regel unzerbrechliche Gegenstände geeignet, nicht aber zur Abgabe von empfindlicheren oder voluminöseren Waren, beispielsweise solchen mit einigen Dezimetern Kantenlänge. Andere Warenautomaten haben eine Vielzahl von Fächern, die die abzugebenden Gegenstände enthalten. Die Fächer sind mit jeweils einer Klappe verschlossen, die sich nach Bezahlung des Kaufpreises öffnen lässt. Bei diesen Warenautomaten erfolgt somit keine automatische Ausgabe, sondern die Fächer werden selektiv für die manuelle Entnahme freigegeben. Beiden Automatenprinzipien ist gemeinsam, dass verschiedene unerwünschte Fremdeinwirkungen von aussen durch die Ausgabeöffnung auf den Lagerbereich denkbar sind, z.B. Einführen von Gegenständen von aussen, Eindringen von Lebewesen, Verschmutzung oder Vandalismus.

Ab einer gewissen Gütergrösse werden zusätzlich die Anforderungen an die Schleuse anspruchsvoller, weil die Ausgabeöffnung so gross wird, dass Menschen oder Tiere diese passieren könnten. Dies ist beispielsweise der Fall bei einem automatischen Getränketerminal gemäss WO 96/07993, an welchem Getränkegebinde ausgegeben werden.

In der US-A-2,930,312 ist ein Verkaufsapparat mit einer Warenschleuse offenbart, deren Boden eine schiefe Gleit- oder Rollebene für die auszuschleusenden Waren bildet. Ein plattenartiges Deckenelement ist um eine zum Boden parallele Achse schwenkbar gelagert und mittels eines Elektromagneten aus einer Schliesstellung, in welcher es mit seiner ausgangsseitigen Kante am Boden anliegt, in eine zum Boden etwa parallele Offenstellung klappenartig verschwenkbar. Eingangseitig steht vom Deckenelement eine gekrümmte Platte ab, die einerseits sicherstellt, dass bei geschlossenem Schleusenausgang jeweils nur ein Gegenstand durch den Spalt zwischen der Platte und dem Boden in die Schleuse gleiten kann, und die andererseits beim Öffnen des Schleusenausgangs durch Verschwenken des Deckenelements den Schleuseneingang verschliesst.

Aus der DE-A-23 45 177 ist ein Verkaufsautomat bekannt, der ein Warenmagazin, eine Vorrichtung zum Vereinzeln der in Ausgaberichtung vorderen Packungen, Sicherheitseinrichtungen, welche bei geöffneter Ausgabeöffnung den Zugriff zum Warenmagazin unterbinden, und eine durch Münzen oder Wertmarken steuerbare Auslösevorrichtung zum Auslösen eines Ausgabevorganges aufweist. In einem linearen Teil des Ausgabeschachtes ist eine Schleuse vorgesehen, deren Innen- und Aussentor gegensinnig derart in ihrer Ebene bewegbar angeordnet sind, dass stets eines der beiden Tore geschlossen ist.

Der aus US-A-5,436,523 bekannte Apparat hat einen internen, kontinuierlichen Mechanismus mit verschiedenen Behältnisreihen. Diese sind umlaufend antreibbar und an einer Ausgabetorreihe vorbeibewegbar.

Eine Eingabetastatur für die Positionierung einer zutreffenden Behältnisreihe vor einer Entnahmetorreihe steuert auch die Entriegelung der Ausgabetorreihe.

In der DE-A-36 06 268 ist eine Ausgabevorrichtung für einen Warenschacht beschrieben, welche einen sicheren Schutz gegen unbefugte Warenentnahme gibt. Zweckmässig geformte Auswerfer eines Bandantriebes oder dergleichen bewegen vor Erreichen ihrer Ruhestellung am vorderen Umkehrpunkt des Bandantriebes eine Sperrklappe ohne Beeinträchtigung der auf eine auszuschiebende Packung wirkenden Ausschubkraft in Sperrstellung und verriegeln diese. Bei Wiederanlauf des Auswerfers wird die verriegelung aufgehoben, so dass die Sperrklappe zurückkippen oder von einer nachrückenden Packung ohne nennenswerten Kraftaufwand umgelegt werden kann.

Der Erfindung liegt die Aufgabe zugrunde, eine Warenschleuse anzugeben, mit der Gegenstände aller Art, insbesondere auch voluminöse oder zerbrechliche Güter kontrolliert ausgegeben werden können. Dabei soll der Prozessablauf für den Benutzer ungefährlich sein (Handhabungssicherheit), einfach, schnell und zuverlässig ablaufen (Betriebssicherheit) und Einwirkungsmöglichkeiten von Aussen auf den Lagerbereich vermindert werden, insbesondere ein Eindringen in den Lagerbereich verhindert werden (t4issbrauchsresistent) .

Die Aufgabe wird durch eine Warenschleuse mit den Merkmalen von Anspruch 1 gelöst. Die Aufgabe wird weiterhin gelöst durch ein Verfahren zum Ausschleusen von Gegenständen mit einer solchen Warenschleuse mit den Merkmalen von Anspruch 11. Vorteilhafte Weiterbildungen der Waren-schleuse und des Verfahrens sind in den abhängigen Ansprüchen, der Beschreibung und der Zeichnung angegeben.

Erfindungsgemäss umfasst die Warenschleuse neben dem Schleusenkanal mit einer Eingangs- und einer verschliessbaren Ausgangsöffnung ein Schliesselement, das in den Schleusenkanal einbringbar und zur Ausgangsöffnung bewegbar ist. Bei geöffneter Ausgangsöffnung trennt das Schliesselement den eingangsseitigen Abschnitt des Schleusenkanals zwischen Schliesselement und Eingangsöffnung derart vom ausgangsseitigen Abschnitt des Schleusenkanals zwischen Schliesselement und Ausgangsöffnung, dass der Schleusenkanal versperrt und ein Einwirken von Aussen auf den eingangsseitigen Abschnitt erschwert wird, insbesondere keine Personen, Tiere oder Gegenstände in den eingangsseitigen Abschnitt gelangen können. Die Missbrauchsresistenz ist damit verbessert. Der Warenfluss durch die Schleuse findet von der Eingangs- zur Ausgangsöffnung statt. Der auszuschleusende Gegenstand bzw. mehrere in einem Arbeitszyklus auszuschleusende Gegenstände befinden sich im ausgangsseitigen Abschnitt im Schleusenkanal, d.h. das Schliesselerent wird stets auf der eingangsseitigen Seite des Gegenstands bzw. der Gegenstände angeordnet. Der Gegenstand wird mit einem Fördermechanismus zur Ausgangsöffnung befördert. Der Fördermechanismus kann durch das Schliesselement selbst realisiert sein, das den bzw. die Gegenstände durch den Schleusenkanal und gegebenenfalls auch in und aus dem Schleusenkanal schiebt. Alternativ kann die Förderfunktion von der Trennfunktion des Schliesselements getrennt sein, beispielsweise indem ein Bandförderer die Gegenstände durch den Kanal fördert und das Schliesselement den Gegenständen nachgeführt wird. Mit einem Öffnungs- und Schliessemechanismus kann die Ausgangsöffnung zur Abgabe von Gegenständen geöffnet werden. Das Schliesselement wird erfindungsgemäss beim Ausschleusen eines Gegenstands so auf die Ausgangsöffnung zu bewegt, dass sich das Volumen des ausgangsseitigen Abschnitts verhindert, vorzugsweise gegen Null geht. Dies hat den Vorteil, dass nicht nur der Zugriff auf das eingangsseitig an die Warenschleuse anschliessende Lager verhindere wird, sondern ein Eindringen von Personen, Tieren oder Gegenständen auch in den ausgangsseitigen Abschnitt des Schleusenkanals verunmöglicht wird. Für Personen, Tiere und Gegenstände besteht daher beim Schliessen der Ausgangsöffnung keine Verletzungsgefahr oder die Gefahr, eingeschlossen zu werden, so dass die Handhabtungssicherheit gegenüber bekannten Schleusen erhöht ist. Des weiteren erschwert die Erfindung ein Plazieren von unerwünschten Gegenständen in den Schleusenkanal von Bussen. Es wird auch sichergestellt, dass der auszuschleusende Gegenstand vollständig aus der Schleuse entfernt wird. Damit bestehe eine zur Betriebssicherheit beitragende Kontrollmöglichkeit über die erfolgte Auslieferung.

Vorzugsweise wird die Ausgangsöffnung erst dann geschlossen, wenn das Schliesselement in seiner der Ausgangsöffnung am nächsten liegenden Position angekommen ist, vorzugsweise die Ausgangsöffnung unmittelbar von Innen versperrt. Besonders bevorzugt besteht zwischen dem Schliesselement und einem zweiten Schliesselement, mit dem die Ausgangsöffnung verschlossen wird, im geschlossenen Zustand kein oder nur ein geringer Spalt von maximal wenigen Zentimetern Breite. Damit wird nicht nur ein Vordringen in den eingangsseitigen Abschnitt des Schleusenkanals verunmöglicht, sondern auch ein Eindringen in den ausgangsseitigen Abschnitt, von dem aus beim Zurückziehen des Schliesselements der eingangsseitige Abschnitt und schliesslich der Lagerbereich zugänglich sein könnte.

Die Schleuse ist unter geringem konstruktiven und wartungstechnischen Aufwand zu realisieren. Vorzugsweise dient das Schliesselement auch zum Fördern des auszuschleusenden Gegenstands, indem es diesen durch den Schleusenkanal schiebt.

Die Ausgangsöffnung wird vorzugsweise durch ein zweites Schliesselement verschlossen, das im geschlossenen Zustand im wesentlichen parallel zum ersten Schliesselement ausgerichtet ist. Das zweite Schliesselement ist vorzugsweise ein Hub-, Schiebe- oder Stemmtor. Beim Schliessvorgang wird damit der Zwischenraum zwischen dem Schliesselement und dem zweiten Schliesselement auch der Ausgangsöffnung so klein wie möglich gehalten, insbesondere gleitet das zweite Schliesselement in einer Ebene parallel zur Ebene des ersten Schliesselement= direkt über das erste Schliesselement. Die Gefahr des Einklemmens zwischen den Schliesselementen bzw. dem zweiten Schliesselement und der Aussenwandung der Schleuse wird damit vermindert. Besonders bevorzugt wird die in Bewegungsrichtung vordere Kante des zweiten Schliesselements nicht gegen eine Anschlag oder in eine Nut gefahren, sondern das Schliesselement lediglich über die Ausgangsöffnung geschoben, so dass auch hierbei keine Verletzungen auftreten können.

Zum Druckausgleich im Schleusenkanal ist das Schliesselement vorzugsweise luftdurchlässig, z.B. mit einem feinen Lochmuster versehen. Es kann auch aus einem Gitter bestehen.

Als Fördersystem für auszuschleusende Gegenstände dient beispielsweise ein Bandförderer, der im Kanalboden angeordnet sein kann, oder das geeignet angetriebene Schliesselement. Ein Bandförderer hat den Vorteil, dass der auszuschleusende Gegenstand nicht durch Schieben über den Kanalboden beeinträchtigt wird. Das Schliesselement als Fördermittel hat den Vorteil, dass der Kanal selbst keine zusätzliche Fördereinrichtung aufweisen muss

Die Warenschleuse ist vorzugsweise eingangsseitig mit einem abgeschlossenen, nicht frei zugänglichen Lager verbunden. Von diesem werden Gegenstände der Warenschleuse durch ihre Eingangsöffnung zugeführt. Die Schleusenausgangsseite weist für die kontinuierliche Weiterführung der ausgeschleusten Gegenstände vorzugsweise eine horizontale oder leicht nach unten geneigte Führungsbahn auf, die von einer Führungsebene, einer Rollbahn oder einem Bandförderer gebildet sein kann.

Ausführungsbeispiele der Erfindung sind in der Zeichnung dargestellt. Es zeigen rein schematisch:
- Fig. 1: eine axonometrische Darstellung einer erfindungsgemässen Warenschleuse mit einem quaderförmigen, horizontal verlaufender. Schleusenkanal;
- Fig. 2- 7: einzelne Phasen des Ausschleusungsverfahrens.
- Fig. 8, 9: ein weiteres Beispiel für eine erfindungsgemässe Warenschleuse;
- Fig. 10, 11: ein weiteres Beispiel für eine erfindungsgemässe Warenschleuse.

Fig. 1 zeigt eine bevorzugte Ausführungsform der erfindungsgemässen Warenschleuse. Diese umfasst einen Schleusenkanal 1 mit einer Eingangsöffnung 10 und einer Ausgangsöffnung 14. Der Schleusenkanal ist vorliegend quaderförmig und von Wandelementen 2, 3 und einem Bodenelement 4 begrenzt. Die Ausgangsöffnung 14 ist mit einem Öffnungs- und Schliessmechanismus 5 mit einem Hubtor 5a als Schleusenausgangstor bzw. zweites Schliesselement verschliessbar. Alternativ kann ein einzelnes Schiebetor, ein Schiebetor mit gegeneinander laufenden Flügeln, ein Stemmtor oder eine Kombination aus Stemm- und Hubtor eingesetzt werden. Die Eingangsöffnung 10 kann mit einem ersten Schliesselement 9 als Schleuseneingangstor verschlossen werden.

Die Schleusenkammer bzw. der Schleusenkanal 1 ist derart zu dimensionieren, dass jedes einzelne durch diesen Kanal zu schleusende Gut darin zumindest einzeln zwischen den beiden Toren 5a, 9 eingeschlossen werden kann. Es können auch mehrere Güter gemeinsam ausgeschleust werden. Der Kanal 1 kann auch in einer anderen Form, z.B. rohrförmig, und die Tore darauf abgestimmt gestaltet werden. Darüberhinaus muss der Schleusenkanal nicht horizontal liegen, sondern kann in einer Vielzahl unterschiedlicher Ebenen angeordnet werden.

Das Schleusenausgangstor 5a ist ein Hubtor, das entlang der Ebene 6 der Ausgangsöffnung 14 zwischen einer Umrahmung 7 der Ausgangsöffnung 14 und der Führung 8 des Schleusenausgangstors 5a nach oben und unten bewegt werden kann. Das Schleusenausgangstor 5a wird immer nur während kurzer Phasen geöffnet, d.h. in die Stellung "oben" gehoben. In der in Fig. 1 dargestellten Bereitschaftsstellung versperrt das Tor 5a den Zugang zum Schleusenkanal 1. Das Schliesselement 9 befindet sich dagegen in einem solchen Abstand von der Eingangsöffnung 10, dass die Eingangsöffnung 10 zum Einbringen von Gegenständen in den Schleusenkanal 1 offen ist. Damit können zwischen Schleuseneingangstor bzw. Schliesselement 9 und der Ebene 11 der Eingangsöffnung 10 Waren für das Durchschleusen positioniert werden. Das Schleuseneingangstor 9 ist derart konzipiert, dass es die Eingangsöffnung 10 im wesentlichen bündig abschliessen und kolbenartig durch den Kanal 1 bis zur Ebene 6 der Ausgangsöffnung 14 bewegt werden kann. Auf diese Weise kann das Schleuseneingangstor bzw. Schliesselement 9 auszuschleusende Waren nach Art einer Kolbenpumpe durch den Kanal 1 und durch die Ausgangsöffnung 14 schieben. Das Schliesselement 9 dient daher als Fördereinrichtung 18 zum Durchfördern von Gegenständen durch den Kanal 1. Als Alternative können die Güter mit Hilfe eines fördertechnischen Systems auf dem Kanalboden durch die Schleuse transportiert werden, wobei das Schliesselement 9 in diesem Fall hauptsächlich Absperrfunktion hat, wie in Fig. 8 und 9 gezeigt. Beim Austritt der Güter aus der Ausgangsöffnung 14 nimmt das erste Schliesselement 9 für kurze Zeit die Funktion des Schleusenausgangstors wahr, bis nach dem Ausstoss der Waren aus dem Schleusenkanal 1 das wieder abgesenkte zweite Schliesselement 5a die Ausgangsöffnung 14 abschliesst. Dieses Prinzip verhindert das Eindringen durch die Ausgangsöffnung 14 in die Schleusenkammer 1 oder weiter und vermindert das Einklemmrisiko beim Schliessen der Ausgangsöffnung 14. Die Verletzungsgefahr wird zusätzlich dadurch vermindert, dass der untere Abschnitt 12 des Schleusenausgangstors 5a beim Schliessen weder in eine Nut gesenkt noch an einen Anschlag geführt wird, sondern lediglich bis zur bzw. unterhalb der Bodenebene 4 des Schleusenkanals geführt wird.

Fig. 2 zeigt schematisch vereinfacht die in Fig. 1 dargestellte Bereitschaftsstellung der Warenschleuse. Das Schliesselement 9 befindet sich in einem Abstand von der Eingangsöffnung 10 des Schleusenkanals 1. Die Ausgangsöffnung 14 ist durch das Tor 5a verschlossen. Zusätzlich gezeigt ist eine von der Boden- oder Förderebene 4 schräg nach unten wegführende Führungsbahn 16, hier eine Rollbahn. Diese stellt sicher, dass aus dem Schleusenkanal 1 ausgestossene Waren aus dem Bereich der Ausgangsöffnung bewegt werden, damit diese die Ausgangsöffnung 14 nicht versperren.

Fig. 3 zeigt einen zwischen Schleuseneingangstor 9 und Schleusenkanaleingangsöffnung 10 positionierten auszuschleusenden Gegenstand 15. Der Gegenstand 15 wird von einem fördertechnischen System 17, z.B. einer Hubvorrichtung oder einem horizontalen Transportschlitten oder - band, zwischen die geöffnete Eingangsöffnung 10 der Warenschleuse und das Schliesselement 9 in Bereitschaftsstellung transportiert und so positioniert, dass er durch seitlichen Druck in den Schleusenkanal 1 eingeschoben werden kann. Anschliessend schiebt das Schliesselement 9, das als Eingangsschleuse wirkt, das auszuschleusende Gut 15 in den und durch den Schleusenkanal 1. Dadurch wird die Eingangsöffnung 10 geschlossen.

Fig. 4 zeigt das Gut in der geschlossenen Schleusenkammer. Sobald sich der Gegenstand 15 vollständig innerhalb des Schleusenkanals 1 befindet und die Eingangsöffnung 10 geschlossen ist, wird die Ausgangsöffnung 14 durch Öffnung des zweiten Schliesselements 5a freigegeben. Das zweite Schliesselement 5a wird angehoben, wie in Fig. 5 gezeigt. Das erste Schliesselement 9 ist so gestaltet, dass es den eingangsseitigen Abschnitt 1a des Schleusenkanals 1 zwischen Schliesselement 9 und Eingangsöffnung 10 vom ausgangsseitigen Abschnitt 1b des Schleusenkanals 1 zwischen Schliesselement 9 und Ausgangsöffnung 14 zu trennen imstande ist. Damit ist bei geöffneter Ausgangsöffnung 14 kein Einwirken von Aussen auf den eingangsseitigen Abschnitt 1a möglich, und es könner keine Personen oder Gegenstände in den eingangsseitigen Abschnitt 1a gelangen.

Fig. 5 zeigt die Schleusenkammer 1 mit geöffnetem Öffnungs- und Schliessmechanismus 5 bzw. geöffnetem zweiten Schliesselement 5a. Ist diese Position erreicht, befördert das Schliesselement 9 den Gegenstand 15 in schiebender Weise durch die Ausgangsöffnung 14 aus dem Schleusenkanal 1.

Fig. 6 zeigt das durchgeschleuste Gut 15 und das die Ausgangsöffnung 14 versperrende Schliesselement 9. Das Schliesselement 9 wird bis zur Ebene 6 der Ausgangsöffnung 14 gefahren, um ein Eindringen in den Schleusenkanal 1 zu verhindern. Das Volumen des ausgangsseitigen Abschnitts 1b ist in dieser Phase gegenüber dem Gesamtvolumen des Schleusenkanals 1 zu vernachlässigen bzw. strebt gegen Null. Damit wird auch sichergestellt, dass das Schleusenausgangstor 5a problemlos geschlossen werden kann, indem dieses in der Ebene 6 der Ausgangsöffnung und damit - wie in Fig. 7 dargestellt - parallel zur Vorderfläche des Schliesselements 9 gesenkt wird.

Der Arbeitszyklus der Warenschleuse wird abgeschlossen, indem das erste Schliesselement 9 aus dem Schleusenkanal gefahren und die Bereitschaftsstellung gemäss Fig. 2 wieder hergestellt.

Zur Bewegung des ersten Schliesselements 9 entlang der Längsachse des Schleusenkanals 1 wird ein geeignetes Antriebssystem verwendet. Sobald das erste Schliesselement 9 die Ebene 6 der Ausgangsöffnung 14 erreiche hat, wird das Antri-ebssyste:n des Schliesselements 9 angehalten. Nach dem Schliessen der Ausgangsöffnung 14 wird das Schliesselement 9 in seine Ausgangsposition zurückbewegt. Die Bewegungen des Schliesselements 9 und des Ausgangstores 5 werden mit einer nicht dargestellten Steuereinheit aufeinander abgestimmt.

Fig. 8 und 9 zeigen ein weiteres Beispiel für eine erfindungsgemässe Warenschleuse mit einer Fördereinrichtung 18 zum Ausschleusen eines Gegenstands 15 und einem hauptsächlich zum Absperren verwendeten ersten Schliesselement 9'. Die Fördereinrichtung 18 umfasst einen Bandförderer 18', dessen Förderband den Boden 4 des Schleusenkanals 1 bildet oder in der Bodenebene liegt. Mit einem Schieber 19 wird ein Gegenstand 15 auf dem Bandförderer 18' abgestellt. Beim Hineinschieben gleitet der Gegenstand 15 über das in eine horizontale Lage verschwenkte erste Schliesselement 9', das mit dem Fördersystem 18 verschwenkbar verbunden ist. Zum Schliessen der Eingangsöffnung 10 wird es in die vertikale Lage verschwenkt, wie in Fig. 8 gestrichelt dargestellt. Wenn das Fördersystem 18 in Gang gesetzt wird, wird der Gegenstand 15 aus dem Kanal 1 ausgestossen und gleichzeitig das Schliesselement 9' auf die Ausgangsöffnung 14 zu bewegt.

Es ist auch möglich, anstelle des abklappbaren Schliesselements 9' ein Element als Schliesselement 9 zu verwenden, das beim Ausschleusen eines Gegenstands zum Abtrennen des eingangsseitigen Kanalabschnitts 1a synchron mit dem Förderband mitbewegt wird, ohne selbst aktiv den Gegenstand 15 zu fördern. Dies ist schematisch in den Figuren 10 und 11 gezeigt. Beispielsweise kann der in Fig. 8, 9 gezeigte Schieber 19 als erstes Schliesselement 9 dienen, wobei das abklappbare Element 9' in diesem Fall entbehrlich ist.

## Patentansprüche

1. Warenschleuse zum Ausschleusen von wenigstens einem Gegenstand (15), umfassend einen Schleusenkanal (1) mit einer Eingangsöffnung (10) und einer Ausgangsöffnung (14), eine Fördereinrichtung (18) zum Fördern des wenigstens einen Gegenstands (15) im Schleusenkanal (1) zur Ausgangsöffnung (14), ein erstes Schliesselement (9, 9') und einen Öffnungs- und Schliessmechanismus (5) für die Ausgangsöffnung (14), mit dem die Ausgangsöffnung (14) zur Abgabe von Gegenständen (15) geöffnet werden kann, wobei der Öffnungs- und Schliessmechanismus (5) ein zweites Schliesselement (5a) in Form eines Tores umfasst, mit dem die Ausgangsöffnung (14) verschlossen werden kann, und wobei im Schleusenkanal (1) zwischen dem ersten Schliesselement (9, 9') und dem zweiten Schliesselement (5a) zumindest ein auszuschleusender Gegenstand eingeschlossen werden kann, **dadurch gekennzeichnet, dass** das erste Schliesselement (9, 9') in den Schleusenkanal (1) einbringbar und durch den Schleusenkanal (1) zur Ausgangsöffnung (14) bewegbar ist und imstande ist, den Schleusenkanal (1) zu versperren, einen eingangsseitigen Abschnitt (1a) des Schleusenkanals (1) von einem ausgangsseitigen Abschnitt (1b) des Schleusenkanals (1) zu trennen und die Ausgangsöffnung (14) von innen zu versperren, und wobei beim Schliessen der Ausgangsöffnung (14) mittels des zweiten. Schliesselements (5a) die in Bewegungsrichtung vordere Kante (12) des zweiten Schliesselements (5a) entlang der Vorderfläche des ersten Schliesselements (9, 9') bewegbar ist.

2. Warenschleuse nach Anspruch 1, **dadurch gekennzeichnet, dass** das erste Schliesselement (9) derart zur Ausgangsöffnung (14) bewegbar ist, dass das Volumen des ausgangsseitigen Schleusenkanalabschnitts (1b) beim Ausschleusen des wenigstens einen Gegenstands (15) sukzessive vermindert wird, vorzugsweise gegen Null geht.

3. Warenschleuse nach Anspruch 1 oder 2, **dadurch gekennzeichnet, dass** das erste Schliesselement (9, 9') einen Teil der Fördereinrichtung (18) bildet und imstande ist, wenigstens einen in den Schleusenkanal (1) eingebrachten Gegenstand (15) in den Bereich der Ausgangsöffnung (14) zu fördern, insbesondere in den Schleusenkanal, durch den Schleusenkanal und/oder aus dem Schleusenkanal zu schieben.

4. Warenschleuse nach einem der vorangegangenen Ansprüche, **dadurch gekennzeichnet, dass** die Fördereinrichtung (18) das erste Schliesselement (9, 9') zur Ausgangsöffnung (14) zu bewegen imstande ist.

5. Warenschleuse nach einem der vorangegangenen Ansprüche, **dadurch gekennzeichnet, dass** das erste Schliesselement (9, 9') wenigstens teilweise luftdurchlässig ist.

6. Warenschleuse nach einem der vorangegangenen Ansprüche, **gekennzeichnet durch** eine Steuereinheit, die die Ausgangsöffnung (14) erst öffnet, wenn das erste Schliesselement (9, 9') in den Schleusenkanal (1) eingebracht ist; und die Ausczengsöffnung (14) schliesst, wenn der wenigstens eine Gegenstand (15) ausgeschleust wurde und sich das Schliesselement (9, 9') im Bereich der Ausgangsöffnung (14) befindet, wobei das erste Schliesselement (9,9') vorzugsweise aus dem Bereich der Ausgangsöffnung (14) erst wegbewegt wird, wenn die Ausgangsöffnung (14) wieder vom Öffnungs- und Schliessmechanismus (5) geschlossen ist.

7. Warenschleuse nach einem der vorangegangenen Ansprüche, **dadurch gekennzeichnet, dass** das zweite Schliesselement (5a) zum Schliessen der Ausgangsöffnung (14) in seiner Ebene bewegt wird.

8. Warenschleuse nach einem der vorangegangenen Ansprüche, **dadurch gekennzeichnet, dass** die vordere Kante (12) des zweiten Schliesselements (5a) von etwaigen im Bereich der Ausgangsöffnung (14) angeordneten Vorsprüngen oder Kanten beabstandet ist, wenn das zweite Schliesselement (5a) die Ausgangsöffnung (14) verschliesst, um die Gefahr des Einklemmens beim Schliessvorgang zu vermindern.

9. Warenschleuse nach einem der vorangegangenen. Ansprüche, **dadurch gekennzeichnet, dass** die Fördereinrichtung (18) einen Bandförderer (18') umfasst, der im Bodenbereich des Schleusenkanals (1) angeordnet ist.

10. Verfahren zum Ausschleusen von wenigstens einem Gegenstand mit einer Warenschleuse nach einem der Ansprüche 1 bis 9, bei welchem wenigstens ein Gegenstand (15) durch die Eingangsöffnung (10) in den Schleusenkanal (1) eingebracht, das erste Schliesselement (9, 9') in den Schleusenkanal (1) eingebracht, der wenigstens eine Gegenstand (15) im Schleusenkanal (1) zwischen dem ersten Schliesselement (9, 9') und dem zweiten Schliesselement (5a) eingeschlossen und durch die Ausgangsöffnung (14) abgegeben wird, wobei der Gegenstand (15) und diesem nachfolgend das erste Schliesselement (9, 9') zur Ausgangsöffnung (14) bewegt werden, so dass das Volumen des ausgangsseitigen Schleusenkanalabschnitts (1b) zwischen dem ersten Schliesselement (9, 9') und der Ausgangsöffnung (14) sukzessive vermindert wird, und wobei die Ausgangsöffnung (14) nach dem Ausschleusen des Gegenstands (15) erst dann mittels des zweiten Schliesselements (5a) entlang der vorderfläche des ersten Schließelementes (9,9') geschlossen wird, wenn das erste Schliesselement (9,9') die Ausgangsöffnung (14) von innen versperrt.

11. Verfahren nach Anspruch 10, wobei die Ausgangsöffnung (14) durch das zweite Schliesselement (5a) erst geöffnet wird, nachdem der wenigstens eine Gegenstand (15) und das erste Schliesselement (9, 9') in den Schleusenkanal (1) eingebracht wurden.

12. Verfahren nach Anspruch 10 oder 11 **dadurch gekennzeichnet, dass** das erste Schliesselement (9, 9') erst in seine Ausgangsposition zurückbewegt wird, nachdem die Ausgangsöffnung (14) geschlossen wurde.

13. Verfahren nach einem der Ansprüche 10 bis 12, **dadurch gekennzeichnet, dass** das Volumen das ausgangsseitigen sehleussnkanalabschnicts (1b) beim Ausschleusen im wesentlichen derart reduziert wird, dass der ausgangsseitige Schleusenkanalabschnitt (1b) beim Schliessen der Ausgangsöffnung (14) keine Gegenstände, Personen oder Tiere aufzunehmen imstande ist, wobei das Volumen des ausgangsseitigen Schleusenkanalabschnitts (1b) vorzugsweise auf Null reduziert wird.

14. Verfahren nach einem der Ansprüche 10 bis 13, **dadurch gekennzeichnet, dass** das erste Schliesselement (9, 9') den wenigstens einen auszuschleusenden Gegenstand (15) in den Schleusenkanal (1) und/oder durch den Schleusen kanal (1) und/oder aus dem Schleusenkanal (1) fördert, vorzugsweise schiebt,

## Claims

1. Goods lock for the dispensing of at least one object (15), comprising a lock channel (1) with an inlet opening (10) and an outlet opening (14), a conveying device (18) for conveying the at least one object (15) in the lock channel (1) to the outlet opening (14), a first closing element (9, 9') and an opening and closing mechanism (5) for the outlet opening (14), with which the outlet opening (14) can be opened in order to discharge objects (15), the opening and closing mechanism (5) comprising a second closing element (5a) in the form of a gate with which the outlet opening (14) can be closed, and at least one object which is to be dispensed being able to be enclosed in the lock channel (1) between the first closing element (9, 9') and the second closing element (5a), **characterized in that** the first closing element (9, 9') can be introduced into the lock channel (1) and can be moved through the lock channel (1) to the outlet opening (14) and is capable of blocking the lock channel (1), of separating an inlet-side section (1a) of the lock channel (1) from an outlet-side section (1b) of the lock channel (1) and of blocking the outlet opening (14) from the inside, and, when the outlet opening (14) is closed by means of the second closing element (5a), that edge (12) of the second closing element (5a) which is in front in the direction of movement being able to be moved along the front surface of the first closing element (9, 9').

2. Goods lock according to Claim 1, **characterized in that** the first closing element (9) can be moved to the outlet opening (14) in such a manner that the volume of the outlet-side lock-channel section (1b) is successively reduced during the dispensing of the at least one object (15), and preferably ceases to exist.

3. Goods lock according to Claim 1 or 2, **characterized in that** the first closing element (9, 9') forms part of the conveying device (18) and is capable of conveying at least one object (15) introduced into the lock channel (1) into the region of the outlet opening (14), in particular of pushing it into the lock channel, through the lock channel and/or out of the lock channel.

4. Goods lock according to one of the preceding claims, **characterized in that** the conveying device (18) is capable of moving the first closing element (9, 9') to the outlet opening (14).

5. Goods lock according to one of the preceding claims, **characterized in that** the first closing element (9, 9') is at least partially air-permeable.

6. Goods lock according to one of the preceding claims, **characterized by** a control unit which only opens the outlet opening (14) when the first closing element (9, 9') is introduced into the lock channel (1) and closes the outlet opening (14) when the at least one object (15) has been dispensed and the closing element (9, 9') is located in the region of the outlet opening (14), the first closing element (9, 9') preferably only being moved away from the region of the outlet opening (14) when the outlet opening (14) is closed again by the opening and closing mechanism (5).

7. Goods lock according to one of the preceding claims, **characterized in that** the second closing element (5a) is moved in its plane in order to close the outlet opening (14).

8. Goods lock according to one of the preceding claims, **characterized in that** the front edge (12) of the second closing element (5a) is spaced apart from any projections or edges arranged in the region of the outlet opening (14), when the second closing element (5a) closes the outlet opening (14), in order to reduce the risk of jamming during the closing operation.

9. Goods lock according to one of the preceding claims, **characterized in that** the conveying device (18) comprises a belt conveyor (18') which is arranged in the base region of the lock channel (1).

10. Method for the dispensing of at least one object with a goods lock according to one of Claims 1 to 9, in which at least one object (15) is introduced through the inlet opening (10) into the lock channel (1), the first closing element (9, 9') is introduced into the lock channel (1), the at least one object (15) is enclosed in the lock channel (1) between the first closing element (9, 9') and the second closing element (5a) and is discharged through the outlet opening (14), the object (15) and, following the latter, the first closing element (9, 9') being moved to the outlet opening (14), so that the volume of the outlet-side lock-channel section (1b) is successively reduced between the first closing element (9, 9') and the outlet opening (14), and, after the dispensing of the object (15), the outlet opening (14) is only closed by means of the second closing element (5a) along the front surface of the first closing element (9, 9') when the first closing element (9, 9') blocks the outlet opening (14) from the inside.

11. Method according to Claim 10, the outlet opening (14) only being opened by the second closing element (5a) after the at least one object (15) and the first closing element (9, 9') have been introduced into the lock channel (1).

12. Method according to Claim 10 or 11, **characterized in that** the first closing element (9, 9') is only moved back into its starting position after the outlet opening (14) has been closed.

13. Method according to one of Claims 10 to 12, **characterized in that** the volume of the outlet-side lock-channel section (1b) is reduced during the dispensing operation essentially in such a manner that, when the outlet opening (14) is closed, the outlet-side lock-channel section (1b) is not capable of receiving any objects, individuals or animals, with the volume of the outlet-side lock-channel section (1b) preferably being reduced to zero.

14. Method according to one of Claims 10 to 13, **characterized in that** the first closing element (9, 9') conveys, preferably pushes, the at least one object (15) to be dispensed into the lock channel (1) and/or through the lock channel (1) and/or out of the lock channel (1).

## Revendications

1. Vanne de décharge de marchandises pour décharger au moins un objet (15), comprenant un canal de décharge (1) avec une ouverture d'entrée (10) et une ouverture de sortie (14), un dispositif de transport (18) pour transporter le au moins un objet (15) dans le canal de décharge (1) jusqu'à l'ouverture de sortie (14), un premier élément de fermeture (9, 9') et un mécanisme d'ouverture et de fermeture (5) pour l'ouverture de sortie (14) qui permet d'ouvrir l'ouverture de sortie (14) pour distribuer des objets (15), le mécanisme d'ouverture et de fermeture (5) comprenant un deuxième élément de fermeture (5a) sous la forme d'une porte qui permet de fermer l'ouverture de sortie (14), et au moins un objet à décharger pouvant être confiné dans le canal de décharge (1) entre le premier élément de fermeture (9, 9') et le deuxième élément de fermeture (5a), **caractérisée en ce que** le premier élément de fermeture (9, 9') peut être introduit dans le canal de décharge (1) et déplacé à travers le canal de décharge (1) jusqu'à l'ouverture de sortie (14) et il est en mesure d'obstruer le canal de décharge (1), de séparer une section (1a) côté entrée du canal de décharge (1) d'une section (1b) côté sortie du canal de décharge (1) et d'obstruer l'ouverture de sortie (14) de l'intérieur, et lors de la fermeture de l'ouverture de sortie (14) au moyen du deuxième élément de fermeture (5a), le bord avant (12) du deuxième élément de fermeture (5a), vu dans le sens de déplacement, peut être déplacé le long de la surface avant du premier élément de fermeture (9, 9').

2. Vanne de décharge de marchandises selon la revendication 1, **caractérisée en ce que** le premier élément de fermeture (9) peut être déplacé jusqu'à l'ouverture de sortie (14) de manière à ce que le volume de la section (1b) du canal de décharge côté sortie se réduise successivement lors de la décharge d'au moins un objet (15), de préférence pour arriver à zéro.

3. Vanne de décharge de marchandises selon la revendication 1 ou 2, **caractérisée en ce que** le premier élément de fermeture (9, 9') forme une partie du dispositif de transport (18) et est en mesure de transporter dans la zone de l'ouverture de sortie (14) au moins un objet (15) introduit dans le canal de décharge (1), en particulier de le pousser dans le canal de décharge, à travers le canal de décharge et/ou en dehors du canal de décharge.

4. Vanne de décharge de marchandises selon l'une des revendications précédentes, **caractérisée en ce que** le dispositif de transport (18) est en mesure de déplacer le premier élément de fermeture (9, 9') jusqu'à l'ouverture de sortie (14).

5. Vanne de décharge de marchandises selon l'une des revendications précédentes, **caractérisée en ce que** le premier élément de fermeture (9, 9') est au moins partiellement perméable à l'air.

6. Vanne de décharge de marchandises selon l'une des revendications précédentes, **caractérisée par** une unité de commande qui n'ouvre l'ouverture de sortie (14) que lorsque le premier élément de fermeture (9, 9') est introduit dans le canal de décharge (1), et ne ferme l'ouverture de sortie (14) que lorsque le, au moins un, objet (15) a été déchargé et l'élément de fermeture (9, 9') se trouve au niveau de l'ouverture de sortie (14), le premier élément de fermeture (9, 9') n'étant de préférence éloigné de la zone de l'ouverture de sortie (14) que lorsque l'ouverture de sortie (14) est refermée par le mécanisme d'ouverture et de fermeture (5).

7. Vanne de décharge de marchandises selon l'une des revendications précédentes, **caractérisée en ce que** le deuxième élément de fermeture (5a) est déplacé dans son plan pour fermer l'ouverture de sortie (14).

8. Vanne de décharge de marchandises selon l'une des revendications précédentes, **caractérisée en ce que** le bord avant (12) du deuxième élément de fermeture (5a) est écarté des saillies ou bords disposés approximativement au niveau de l'ouverture de sortie (14) lorsque le deuxième élément de fermeture (5a) ferme l'ouverture de sortie (14) pour empêcher tout risque de le coincer lors du processus de fermeture.

9. Vanne de décharge de marchandises selon l'une des revendications précédentes, **caractérisée en ce que** le dispositif de transport (18) comprend une bande transporteuse (18') qui est disposée au niveau du fond du canal de décharge (1).

10. Procédé de décharge d'au moins un objet à l'aide d'une vanne de décharge de marchandises selon l'une des revendications 1 à 9, dans lequel au moins un objet (15) est introduit dans le canal de décharge (1) par l'ouverture d'entrée (10), le premier élément de fermeture (9, 9') est introduit dans le canal de décharge (1), l'au moins un objet (15) est confiné dans le canal de décharge (1) entre le premier élément de fermeture (9, 9') et le deuxième élément de fermeture (5a) et distribué par l'ouverture de sortie (14), l'objet (15) et le premier élément de fermeture (9, 9') suivant celui-ci étant déplacés jusqu'à l'ouverture de sortie (14) de manière à ce que le volume de la section (1b) du canal de décharge côté sortie se réduise successivement entre le premier élément de fermeture (9, 9') et l'ouverture de sortie (14), et, après la décharge de l'objet (15), l'ouverture de sortie (14) n'étant fermée au moyen du deuxième élément de fermeture (5a) le long de la surface avant du premier élément de fermeture (9, 9') que lorsque le premier élément de fermeture (9, 9') obstrue l'ouverture de sortie (14) de l'intérieur.

11. Procédé selon la revendication 10, dans lequel l'ouverture de sortie (14) n'est ouverte par le deuxième élément de fermeture (5a) qu'une fois que le, au moins un, objet (15) et le premier élément de fermeture (9, 9') ont été introduits dans le canal de décharge (1).

12. Procédé selon la revendication 10 ou 11, **caractérisé en ce que** le premier élément de fermeture (9, 9') ne retourne dans sa position initiale qu'une fois que l'ouverture de sortie (14) a été fermée.

13. Procédé selon l'une des revendication 10 à 12, **caractérisé en ce que** le volume de la section (1b) du canal de décharge côté sortie se réduit essentiellement lors de la décharge de telle sorte que la section (1b) du canal de décharge côté sortie ne soit pas en mesure de recevoir des objets, personnes ou animaux lors de la fermeture de l'ouverture de sortie (14), le volume de la section (1b) du canal de décharge côté sortie se réduisant de préférence jusqu'à zéro.

14. Procédé selon l'une des revendications 10 à 13, **caractérisé en ce que** le premier élément de fermeture (9, 9') transporte, de préférence pousse, l'au moins un objet à décharger (15) dans le canal de décharge (1) et/ou à travers le canal de décharge (1) et/ou en dehors du canal de décharge (1).
